# EUROPÄISCHE PATENTSCHRIFT

(11) **EP 3 038 964 B1**
(45) Veröffentlichungstag und Bekanntmachung des Hinweises auf die Patenterteilung: **08.07.2020**
(21) Anmeldenummer: 14755621.1
(22) Anmeldetag: 13.08.2014
(51) Int. Cl.: B65H 51/12, B65H 51/32, B65H 63/00, D02J 1/22, D02J 13/00

(54) **VERFAHREN ZUM ERKENNEN EINES FADENWICKELS UND VORRICHTUNG ZUM FÜHREN EINES FADENS**
METHOD FOR DETECTING A THREAD LAP AND DEVICE FOR GUIDING A THREAD
PROCÉDÉ DE RECONNAISSANCE D'UN ENROULEMENT DE FIL ET DISPOSITIF DE GUIDAGE D'UN FIL

(30) Priorität: 31.08.2013 DE 102013014557
(43) Veröffentlichungstag der Anmeldung: 06.07.2016
(73) Patentinhaber: Oerlikon Textile GmbH & Co. KG, 42897 Remscheid (DE)
(72) Erfinder: STRÖWER, Jürgen, 58730 Fröndenberg (DE)
(74) Vertreter: Keenway Patentanwälte Neumann Heine Taruttis
(86) Internationale Anmeldenummer: PCT/EP2014/067348
(87) Internationale Veröffentlichungsnummer: WO 2015/028309

(56) Entgegenhaltungen:
- WO-A1-2007/134732
- DE-A1-102007 062 631
- FR-A1- 2 870 837
- JP-A- H07 118 953
- JP-A- 2002 154 749

## Beschreibung

Die Erfindung betrifft ein Verfahren zum Erkennen eines Fadenwickels am Umfang eines angetriebenen Galettenmantels gemäß dem Oberbegriff des Anspruchs 1 sowie eine Liefervorrichtung zum Führen eines Fadens gemäß dem Oberbegriff des Anspruchs 7.

Ein gattungsgemäßes Verfahren sowie eine gattungsgemäße Vorrichtung sind aus der WO 2007/134732 bekannt.

Bei der Herstellung und Behandlung von Fäden ist es allgemein bekannt, dass zum Führen, Fördern oder Verstrecken die Fäden am Umfang rotiertender Galettenmäntel mit einer oder mehreren Teilumschlingungen geführt sind. Derartige Vorrichtungen, die in der Fachwelt auch als Lieferwerke oder Galetten bezeichnet werden, gewährleisten den Transport des Fadens innerhalb einer Textilmaschine. So wird z.B. zum Verstrecken und Texturieren ein unbehandelter Faden als eine Vorlagespule bereitgestellt und innerhalb der Textilmaschine durch mehrere innerhalb einer Bearbeitungsstation hintereinander angeordneter Liefervorrichtungen geführt. Innerhalb der Bearbeitungsstation wird der Faden verstreckt und texturiert und anschließend zu einer Spule aufgewickelt. In derartigen Prozessen besteht nun die Gefahr, dass z.B. bei Spulenwechseln eine Verschlappung oder eine Fehlübergabe oder sogar ein Fadenbruch entsteht. Derartige Änderungen der Fadenzugspannung innerhalb der Führungskette kann jedoch zu ungewünschten Fadenwickeln an den angetriebenen Galettenmäntel der Liefervorrichtungen führen. Um möglichst kurze Unterbrechungszeiten zu realisieren, sind derartige Fadenwickel möglichst schnell zu erkennen und zu beseitigen.

Bei dem bekannten Verfahren wird der Umfang des Galettenmantels durch einen Wickelfühler detektiert, der durch mechanische Berührung mit einem Fadenwickel in eine Schaltstellung überführt wird. Innerhalb der Schaltstellung verursacht der Wickelfühler eine direkte Unterbrechung der Spannungsversorgung des Elektromotors, so dass der Galettenmantel gestoppt wird. Das bekannte Verfahren sowie die bekannte Liefervorrichtung erfordern somit zusätzliche Hilfsmittel, um einerseits einen Fadenwickel zu erkennen und andererseits ein Stillsetzen des Galettenmantels zu bewirken. Aus dem Stand der Technik sind jedoch auch ähnliche Verfahren zur Überwachung einer unerwünschten Fadenwickelbildung an einer Walze bekannt. So ist beispielsweise aus der DE 10 2007 062 631 A1 ein Verfahren und eine Vorrichtung beschrieben, bei welcher eine Friktionswalze zum Antreiben eines Fadenwickels in einer Spuleinrichtung überwacht wird. Hierbei ist der Walze am Umfang ein Begrenzungsmittel im Abstand zugeordnet, das im Fall einer Fadenwicklung am Umfang der Walze eine Schwergängigkeit und somit ein Bremsmoment erzeugt. Dieses aufgeprägte Bremsmoment wirkt dem Antriebsmoment eines Motors der Friktionswalze entgegen, das in einer angeschlossenen Steuereinheit zu Erkennung eines Fadenwickels ausgewertet wird. Auch bei dem bekannten Verfahren werden zusätzliche Hilfsmittel benötigt, um den am Umfang der Friktionswalze gebildeten Fadenwickel zu erkennen.

Aus JP 2002 154749 A und JP H07 118953 A ist jeweils ein Klemmlieferwerk bekannt, bei dem der Faden in einem Klemmspalt zwischen einer Welle und einer Andruckrolle geführt ist.

Es ist daher Aufgabe der Erfindung, ein Verfahren zum Erkennen eines Fadenwickels der gattungsgemäßen Art sowie eine Liefervorrichtung zum Führen eines Fadens derart weiterzubilden, dass eine am Umfang des Galettenmantels gebildeter Fadenwickel ohne zusätzliche Hilfsmittel identifizierbar ist.

Diese Aufgabe wird erfindungsgemäß mit einem Verfahren gemäß Anspruch 1 sowie mit einer Liefervorrichtung gemäß Anspruch 7 gelöst.

Vorteilhafte Weiterbildungen der Erfindung sind durch die Merkmale und Merkmalskombinationen der jeweiligen Unteransprüche definiert.

Die Erfindung beruht auf der Erkenntnis, dass die in einer Textilmaschine verwendeten Liefervorrichtungen zum Führen eines Fadens jeweils einen separaten Elektromotor mit relativ geringen und daher feinfühligem Leistungssprektrum aufweisen. Die Fadenführung an dem Galettenmantel bestimmt dabei maßgeblich die Leistungsabgabe des Elektromotors. Somit können Änderungen in der Fadenführung bereits geringer Änderungen der Leistungsabnahme an dem Elektromotor bewirken. Aus dieser Erkenntnis heraus sieht die Erfindung nun vor, dass zumindest ein physikalischer Betriebsparameter des Elektromotors fortlaufend überwacht wird, wobei ein momentaner Ist-Wert des Betriebsparameters mit einem gespeicherten Schwellwert des Betriebsparameters abgeglichen wird. Der Schwellwert des Betriebsparameters bildet dabei das eindeutige Erkennungszeichen eines am Umfang des Galettenmantels gebildeten Fadenwickels. So lässt sich durch einen einfachen Ist-Soll-Vergleich anhand des physikalischen Betriebsparameters des Elektromotors ein Fadenwickel am Umfang des angetriebenen Galettenmantels identifizieren.

Da eine Liefervorrichtung maßgeblich die Fadenzugspannung beeinflusst, die im Wesentlichen durch ein Betriebsdrehmoment des Elektromotors zu erzeugen ist, stellt sich die Weiterbildung der erfindungsgemäßen Verfahrens als besonders vorteilhaft heraus, bei welchem ein Betriebsdrehmoment des Elektromotors als physikalischer Betriebsparameter überwacht wird. So können unmittelbar die Ist-Werte des Betriebsdrehmoments proportional zu den am Galettenmantel wirkenden Fadenzugkräfte gesehen werden.

Um eine fortlaufende Überwachung des Betriebsdrehmomentes zu ermöglichen, ist vorgesehen, dass der Ist-Wert des Betriebsdrehmomentes aus Messwerten zumindest einer Motorkenngröße insbesondere einem Motorstrom ermittelt wird. So ist bekannt, dass sich Leistungsänderungen in der Abgabe der Leistung direkt auf den Motorstrom auswirken. Insoweit ist die Messung des Motorstromes zur Ermittlung der Ist-Werte des Betriebsdrehmoments besonders vorteilhaft.

Damit auch bei möglichst spannungsarm geführten Fäden am Umfang des Galettenmantels ein Fadenwickel identifizierbar ist, lässt sich durch eine Weiterbildung des Verfahrens die Leistungsabgabe des Elektromotors vorteilhaft dadurch beeinflussen, dass an dem Fadenwickel zur Erzeugung eines auf den Galettenmantel einwirkenden Bremsmomentes eine Reibfläche wirkt, die im Abstand zum Galettenmantel durch ein stationäres Reibmittel gebildet wird. So lässt sich die Veränderung des Betriebsdrehmomentes weiter begünstigen.

Zur Realisierung sehr kurzer Unterbrechungszeiten wird die Verfahrensvariante bevorzugt ausgeführt, die bei einer unzulässigen Unter- oder Überschreitung des Schwellenwertes des Betriebsparameters ein Störsignal erzeugt und der Elektromotor selbsttätig abschaltet. So wird ein direktes Anhalten des Galettenmantels ausgelöst und zudem kann über das Störsignal ein Operator entsprechende Informationen erhalten.

Da in den textilen Prozessen derartige Liefervorrichtungen in unterschiedlichen Betriebszuständen agieren müssen, wird erfindungsgemäß der Elektromotor zum Antreiben des Galettenmantels in mehreren Betriebsarten gesteuert, wobei den Betriebsarten separate Überwachungsalgorithmen mit separaten Schwellwertvorgaben zugeordnet sind. So können je nach Forderung und Betriebszustand der Liefervorrichtung unterschiedliche Betriebsparameter oder unterschiedliche Schwellwerte oder unterschiedliche Auswerteprinzipien genutzt werden, um möglichst angepasste Handlungsfolgen auslösen zu können.

So ist eine der Betriebsarten zur Steuerung des Elektromotors beim Anlegen eines Fadens an den Galettenmantel bestimmt. Dieser Zustand tritt bei einem Prozessstart und nach jeder Prozessunterbrechung auf.

In diesen Fällen wird überlicherweise ein Faden manuell durch den Operator in die Liefervorrichtung angelegt, so dass ungewollt Änderungen des Betriebsdrehmomentes des Elektromotors auftreten können. Insoweit ist vorgesehen, dass der zugeordnete Überwachungsalgorithmus den Schwellenwert eine Zeitkonstante zuweist, die eine Zeitdauer der Überschreitung bestimmt. Somit können kurzzeitige Schwellwertüberschreitungen oder Schwellwertunterschreitungen eliminiert werden, ohne dass ein Störsignal oder ein Abschalten des Elektromotors erfolgt.

Eine zweite Betriebsart lässt sich somit zur Steuerung des Elektromotors beim Führen eines Fadens am Umfang der Galettenmantels nutzen, wobei der zugeordnete Überwachungsalgorithmus jede Unter- oder Überschreitung des Schwellwertes detektiert.

Das erfindungsgemäße Verfahren ist somit besonders geeignet, in den Antrieb eines Galettenmantels integriert zu werden.

Die erfindungsgemäße Liefervorrichtung ist hierzu derart ausgebildet, dass der Elektromotor durch einen bürstenlosen Synchronmotor (BLDC-Motor) und einer Steuerelektronik gebildet ist, wobei die Steuerelektronik derart ausgelegt ist, um einen am Galettenmantel gebildeten Fadenwickel zu erkennen. Durch die unmittelbar mit dem Motor gekoppelte Steuerelektronik sind die BLDC-Motoren besonders geeignet, um eine Veränderung eines Betriebsparameters zu erkennen und auszuwerten.

Hierzu weist die Steuerelektronik zumindest ein Messmittel zur Überwachung eines Betriebsparameters des Elektromotors und ein Speichermittel zum Speichern eines Schwellwertes des Betriebsparameters auf. Derartige Messmittel und Speichermittel sind zudem erforderlich, um die elektronische Steuerung des Motors entsprechend den Vorgaben zu erfüllen.

Als Messmittel zur Überwachung des Betriebsparameters wird vorzugsweise ein Strommesser zur Messung eines Motorstromes in der Steuerelektronik integriert. Damit können direkt proportionale Signale ermittelt werden, die Rückschlüsse auf ein Betriebsdrehmoment erlauben.

Zur Signalverstärkung eines am Umfang des Galettenmantels geführten Fadenwickels ist desweiteren vorgesehen, dass dem Galettenmantel mit einem kurzen Abstand ein Reibmittel zugeordnet ist, welches gegenüberliegend zum Galettenmantel eine Reibfläche aufweist.

Als Reibmittel sind beliebige mechanische Komponenten geeignet, die in einem geringen Abstand zu dem Galettenmantel gehalten werden. Bevorzugt lässt sich das Reibmittel jedoch durch einen Stift ausführen, der im Wesentlichen koaxial zu dem Galettenmantel ausgerichtet ist.

Um nach Erkennen eines Fadenwickels und nach Abschalten des Elektromotors Folgehandlungen durch einen Operator schnell auslösen zu können, ist gemäß einer vorteilhaften Weiterbildung der erfindungsgemäßen Liefervorrichtung vorgesehen, dass die Steuerelektronik mit einer Leuchtdiode und / oder einer Maschinensteuereinheit verbunden ist. So lassen sich über die Leuchtdiode visuelle Signale nutzen, um nach außen hin an der Textilmaschine eine Störung zu signalisieren. Alternativ oder ergänzend besteht jedoch auch die Möglichkeit, die Störmeldung direkt einer Maschinensteuereinheit aufzugeben, um entsprechende benachbarte Prozessaggregate und Liefervorrichtungen steuern zu können.

Die erfindungsgemäße Liefervorrichtung ist besonders geeignet, um in einer kompakten Anordnung auch in belasteten Umgebungen betrieben zu werden. So ist gemäß einer vorteilhaften Weiterbildung der erfindungsgemäßen Liefervorrichtung vorgesehen, dass die Steuerelektronik, der Elektromotor und der Galettenmantel eine Baueinheit bilden, wobei die Motorwelle auskragend in einem Lagergehäuse gelagert ist, wobei die Steuerelektronik in einem Elektrogehäuse gekapselt ist und wobei ein Motorträger zur Aufnahme eines Stators zwischen den Lagergehäusen und dem Elektrogehäuse gehalten ist. In derartiger kompakter Ausbildung können vorteilhaft mehrere Liefervorrichtungen in enger Teilung nebeneinander in einer Textilmaschine angeordnet werden.

Zur Führung eines Fadens wird dieser mit mehreren Teilumschlingungen am Umfang des Galettenmantels geführt, so dass der Galettenmantel gemeinsam mit einer drehbaren Rolle zum Führen eines Fadens in mehreren Umschlingungen zusammenwirkt.

Die erfindungsgemäße Liefervorrichtung bietet ein hohes Maß an Betriebssicherheit, da ungewünschte Fadenwickel von dem Elektromotor selbsttätig erkannt und zum Abschalten führen. Zusätzliche Hilfsmittel, die eine Erkennung des Fadenwickels ausführen, sind nicht erforderlich.

Die Erfindung wird nachfolgend anhand einiger Ausführungsbeispiele der erfindungsgemäßen Vorrichtung unter Bezug auf die beigefügten Figuren näher erläutert.

Es stellen dar:
- Fig. 1: schematisch eine Querschnittsansicht eines Ausführungsbeispiels der erfindungsgemäßen Liefervorrichtung
- Fig. 2: schematisch eine Seitenansicht des Ausführungsbeispiels aus Fig. 1 in unterschiedlichen Betriebssituationen in einer Textilmaschine
- Fig. 3: schematisch eine Darstellung eines zeitlichen Verlaufes eines Betriebsparameters des Elektromotors
- Fig. 4: schematisch ein zeitlicher Verlauf eines Betriebsparameters eines Elektromotors in verschiedenen Betriebsarten

In Fig. 1 ist ein Ausführungsbeispiel der erfindungsgemäßen Liefervorrichtung in einer Querschnittsansicht dargestellt. Die Liefervorrichtung weist einen topfförmigen Galettenmantel 1 auf, der drehfest an einem auskragenden freien Ende einer Motorwelle 3 eines Elektromotors 2 befestigt ist. Der Elektromotor 2 ist als bürstenloser Synchronmotor ausgeführt, der auch als sogenannter BLDC-Motor bekannt ist. Der BLDC-Motor 4 umfasst den Elektromotor 2 und eine Steuerelektronik 5.

Der BLDC-Motor 4 ist in diesem Ausführungsbeispiel mehrteilig ausgeführt. Die Motorwelle 3 des Elektromotors 2 ist in einem Lagergehäuse 8 durch mehrere Wälzlager 9 drehbar gelagert. Die Motorwelle 3 weist ein zum Galettenmantel 1 gegenüberliegendes Ende auf, an dem ein Rotor 10 angeordnet ist. Der Rotor 10 wird durch einen hier nicht näher beschriebenen Permanentmagenten gebildet. Der Rotor 10 ist von einem Stator 11 umgeben, der mehrere Wicklungen trägt. Der Stator 11 ist durch einen Motorträger 12 gehalten. Der Motorträger 12 erstreckt sich zwischen dem Lagergehäuse 8 und einem unmittelbar an dem Elektromotor 2 angeordneten Elektrogehäuse 13. Das Elektrogehäuse 13 enthält die Steuerelektronik 5.

Die Steuerelektronik 5 ist in diesem Ausführungsbeispiel symbolisch durch eine Platine 14 sowie einem Leistungsmodul 15, einem Wechselrichter 17 und einem Mikroprozessor 19 dargestellt. Insbesondere weist die Steuerelektronik 5 ein Messmittel 16 auf, das üblicherweise mit dem Wechselrichter 17 verknüpft ist. Desweiteren ist ein Speichermittel 18 vorgesehen, das mit dem Mikroprozessor 19 gekoppelt ist.

Die Steuerelektronik 5 ist über eine Versorgungsleitung 21 mit einer hier nicht dargestellten Spannungsquelle gekoppelt. Eine zweite Verbindung zur Steuerelektronik 5 stellt eine Datenleitung 20 dar, die einen Datenaustausch mit einer übergeordneten Maschinensteuereinheit 22 ermöglicht. Zusätzlich ist in diesem Ausführungsbeispiel die Steuerelektronik 5 direkt mit einer Leuchtdiode 23 gekoppelt, um mögliche Betriebszustände des Elektromotors 2 durch visuelle Signale anzeigen zu können. So lässt sich eine Störung beispielsweise durch ein rotes Signal und ein normaler Betriebszustand durch ein grünes Signal an der Leuchtdiode 23 signalisieren.

Die Funktion der in der Fig. 1 dargestellten Liefervorrichtung wird nachfolgend unter Bezug der weiteren Figuren 2.1 und 2.2 erläutert. In der Fig. 2.1 und 2.2 ist jeweils eine Ansicht des Ausführungsbeispiels aus Fig. 1 beim Einsatz in einer Textilmaschine dargestellt. Die Fig. 2.1 zeigt die Liefervorrichtung im Betrieb mit einer Fadenführung und in Fig. 2.2 ist die Liefervorrichtung im Betrieb mit Bildung eines Fadenwickels gezeigt.

Innerhalb der Textilmaschine wird die Liefervorrichtung gemäß Fig. 1 an einem Träger 27 gehalten. Hierbei ist der Galettenmantel 1 auf einer Vorderseite des Trägers 27 und der BLDC-Motor 4 auf einer Rückseite des Trägers 27 gehalten. An der Vorderseite des Trägers 27 ist dem Galettenmantel 1 im Abstand eine drehbar gelagerte Rolle 28 zugeordnet. Desweiteren ist an der Vorderseite des Trägers 27 ein Reibmittel 24 befestigt, das mit einer Reibfläche 26 im geringen Abstand zu Galettenmantel 1 gehalten ist. Das Reibmittel 24 wird in diesem Ausführungsbeispiel durch einen Stift 25 gebildet, der koaxial zum Galettenmantel 1 ausgerichtet ist und sich im Wesentlichen über die gesamte Länge des Galettenmantels 1 erstreckt.

In Fig. 2.1 ist die Situation gezeigt, in welcher ein Faden 29 mit mehreren Umschlingungen am Umfang des Galettenmantels 1 und am Umfang der Rolle 28 geführt wird. Der Galettenmantel 1 wird in dieser Betriebssituation durch den Elektromotor 2 mit einer im Wesentlichen konstanter Drehzahl angetrieben. Die Steuerung des Elektromotors 2 erfolgt über die Steuerelektronik 5, wobei die Soll-Drehzahl der Steuerelektronik 5 über den Dateneingang aufgegeben wird.

Das erfindungsgemäße Verfahren basiert nun darauf, dass in dieser Phase ein physikalischer Betriebparameter des Elektromotors 2 innerhalb der Steuerelektronik 5 fortlaufend überwacht wird. Hierzu wird ein Ist-Wert des Betriebsparameters mit einem gespeicherten Schwellwert des Betriebsparameters abgeglichen. Als Betriebsparameter wird vorzugsweise das Betriebsdrehmoment des Elektromotors 2 erfasst. Grundsätzlich besteht jedoch auch die Möglichkeit als Betriebsparameter die Leistung des Motors zu überwachen.

In der Fig. 3 ist in einem Diagramm der Verlauf eines Ist-Wertes des Betriebsdrehmomentes des Elektromotors 2 in einem zeitlichen Verlauf dargestellt. Die Zeit t ist auf der Abszisse und das Betriebsdrehmoment M des Motors auf der Ordinate des Diagramms aufgetragen. So lange der Faden 29 ungestört in vorgeschriebener Art und Weise am Umfang des Galettenmantels 1 geführt wird, bleibt der Ist-Wert des Betriebsdrehmomentes bis auf wenige kleine Schwankungen im Wesentlichen konstant. Der Ist-Wert ist in Fig. 3 mit dem Bezugszeichen M_{I} gekennzeichnet. Da bei der Überwachung des Betriebsdrehmomentes des Elektromotors 2 der Schwellwert eine maximale Drehmomentenbelastung des Elektromotors darstellt, ist der Schwellwert als oberer Grenzwert zu betrachten und in Fig. 3 mit dem Bezugszeichen M_{S} gekennzeichnet. Der Schwellwert M_{S} bildet eine Parallele zur Abszisse und ist konstant.

Für den Fall, dass aufgrund eines Fadenbruches vor oder hinter der Liefervorrichtung oder einer Verschlappung vor oder hinter der Liefervorrichtung sich am Umfang des Galettenmantels 1 ein Fadenwickel bildet, führt jede am Galettenmantel 1 veränderte Zugwirkung des Fadens zu einer Veränderung des physikalischen Parameters des Elektromotors 2. In der Fig. 2.2 ist eine Situation dargestellt, bei welcher ein Fadenwickel 30 am Umfang des Galettenmantels 1 sich durch Aufwicklung eines zulaufenden Fadens 29 einstellt. Der Fadenwickel 30 könnte jedoch auch alternativ durch einen bereits abgelaufenen Faden entstehen, so dass ein rücklaufender Faden zum Fadenwickel 30 geführt wird.

Unabhängig von der Art und Entstehung des Fadenwickels 30 am Umfang des Galettenmantels 1 wird jede sich im Ist-Wert des Betriebsparameters bzw. im Ist-Wert des Betriebsdrehmomentes auswirkende Änderung erfasst. Hierbei kommt es üblicherweise zum Anstieg der Lastabnahme am Elektromotor 2, so dass sich höhere Ist-Werte des Betriebsdrehmomentes einstellen.

Zur Bestimmung des Ist-Wertes des Betriebsdrehmomentes wird in diesem Ausführungsbeispiel ein Motorstrom als Motorkenngröße gemessen. Hierzu dient das Messmittel 16 innerhalb der Steuerelektronik 5. Grundsätzlich können jedoch auch andere Motorkenngrößen wie beispielsweise die Motorspannung genutzt werden, um Betriebsparameter des Elektromotors 2 zu bestimmen. Der Ist-Wert des Betriebsdrehmomentes wird fortlaufend mit einem Schwellwert des Betriebsdrehmomentes verglichen. Der Schwellwert ist im Speichermittel 18 der Steuerelektronik 5 hinterlegt.

Wie in Fig. 3 dargestellte ist, steigt der Ist-Wert M_{I} des Betriebsdrehmomentes im Fall einer Wickelbildung an und überschreitet zum Zeitpunkt t₁ den Schwellwert M_{S}. Nach Abgleich des Ist-Wertes mit dem Schwellwert und die Feststellung der Überschreitung zum Zeitpunkt t₁ führt dazu, dass die Steuerelektronik 5 den Elektromotor 2 sofort stoppt. Gleichzeitig wird der Maschinensteuereinheit 22 ein Störsignal übermittelt, so dass der Ausfall gegenüber einem Operator angezeigt werden kann. Zusätzlich besteht die Möglichkeit, ein visuelles Signal über die Leuchtdiode 23 zu erzeugen. Nun lässt sich der Fadenwickel 30 am Umfang des Galettenmantels 1 entfernen und der Prozess kann neu gestartet werden.

Für den Fall, dass der am Umfang des Galettenmantels 1 gewickelte Fadenwickel 30 keine ausreichende Veränderung des Ist-Wertes des Betriebsdrehmomentes erzeugt, ist zur Signalverstärkung dem Galettenmantel 1 das Reibmittel 24 mit einer Reibfläche 26 derart zugeordnet, dass nach einem Anwachsen des Fadenwickels dieser an der Reibfläche 26 des Reibmittels 24 schleift. Dieser Reibkontakt zwischen dem Fadenwickel 30 und dem stationären Reibmittel 24 überträgt sich unmittelbar auf den Elektromotor 2 und führt zu einem überproportionalen Anstieg des Ist-Wertes des Betriebsdrehmomentes. Somit lässt sich ein Anwachsen des Fadenwickels 30 vorteilhaft begrenzen, falls die Änderung des Betriebsdrehmomentes aufgrund des Fadenwickels unzureichend ist.

Nachdem ein Fadenwickel 30 erkannt und der Elektromotor angehalten ist, wird der Fadenwickel 30 entfernt und der Prozess neu gestartet. Hierzu wird der Faden durch einen Operator erneut eingefädelt und am Umfang des Galettenmantels 1 und der Rolle 28 angelegt. In diesem Betriebszustand besteht die Möglichkeit, dass der Operator ungewollt höhere Belastungen an dem Galettenmantel 1 erzeugt, die zu einer ungewünschten Überhöhung des Betriebsdrehmomentes des Elektromotors 2 führen. In dieser Phase ist jedoch ein sofortiges Abschalten und Stillsetzen des Elektromotors nicht gewünscht. Daher ist vorgesehen, die Überwachung des Betriebsdrehmomentes bei den verschiedenen Betriebsarten nach unterschiedlichen Überwachungsalgorithmen durchzuführen. So wird in diesem Ausführungsbeispiel zwischen einer ersten Betriebsart, die die Steuerung des Elektromotors beim Anlegen eines Fadens an den Galettenmantel bestimmt, und einer zweiten Betiebsart, die die Steuerung des Elektromotors beim Führen eines Fadens am Umfang des Galettenmantels bestimmt, unterschieden. Jede Betriebsart ist eine von mehreren Überwachungsalgorithmen zugewiesen, die üblicherweise in dem Mikroprozessor 19 der Steuerelektronik 5 hinterlegt sind.

Zur Erläuterung der Überwachungsalgorithmen wird auf die Darstellung in Fig. 4 Bezug genommen. In Fig. 4 ist der Verlauf eines Ist-Wertes des Betriebsdrehmomentes des Elektromotors 2 während mehrerer Betriebsarten dargestellt. In dem Diagramm ist die Zeit t auf der Abszisse und der Betriebsdrehmoment M auf der Ordinate eingetragen.

Beim Anlegen eines Fadens am Umfang des Galettenmantels 1 wird der Ist-Wert des Betriebsdrehmomentes M_{I} kontinuierlich ansteigen, bis ein zur Führung des Fadens gewünschtes Betriebsdrehmoment erreicht ist. In diesem gezeigten Ausführungsbeispiel gemäß Fig. 4 verursacht der Operator beim Anlegen des Fadens jedoch einen überproportionalen Anstieg des Betriebsdrehmomentes am Elektromotor 2. Während der ersten Betriebsart zum Anlegen des Fadens wird der fortlaufend über die Motorstrommessung ermittelte Ist-Wert des Betriebsmomentes mit einem Schwellwert M_{S2} verglichen. Der Schwellwert M_{S2} stellt eine maximale Belastung des Elektromotors 2 dar. Sobald diese Belastungsgrenze des Elektromotors erreicht ist, wird über die Steuerelektronik 5 die Drehzahl zur Verringerung des Betriebsdrehmomentes gesenkt. Unabhängig von der Drehzahlveränderung erfolgt die Überwachung des Betriebsdrehmomentes. Neben dem Ist-Wert des Betriebsdrehmomentes wird in dieser Phase eine Zeitdauer der Überschreitung ermittelt. Bei dem in Fig. 4 dargestellten Verlauf ist die Überschreitung zur Zeit t₂ beendet. Die Zeitdauer ergibt sich aus der Differenz der Zeiten t₂ - t₁. Die daraus ermittelte Zeitdifferenz bildet ebenfalls ein Überwachungskriterium. Für den Fall, dass die Überschreitung eine vorgegebene Zeitdauer übersteigt, erfolgt über die Steuerelektronik 5 ein Abschalten des Elektromotors 2. In diesem Fall war die Zeitdifferenz kleiner als die vorgegebene kritische Zeitdauer, so dass bei dem in Fig. 4 dargestellten Ausführungsbeispiel der Elektromotor 2 nicht abgeschaltet wurde. Insoweit wird die Funktion der Fadenerkennung auf die Belange des manuellen Fadenanlegens abgestimmt. Das erfindungsgemäße Verfahren ist somit besonders für manuell bedienbare Liefervorrichtungen geeignet.

Sobald der Anlegevorgang an der Liefervorrichtung beendet ist und der Ist-Wert des Betriebsparameters seinen Normalwert, der den Betriebszustand zum Führen eines Fadens bestimmt, erreicht, wird die Betriebsart der Steuerung des Elektromotors umgestellt und der zuvor bereits nach Fig. 3 beschriebene Überwachungsalgorithmus aktiviert. Der bereits zur Fig. 3 dargestellt und beschriebene Überwachungsalgorithmus ist in Fig. 4 nochmals gezeigt. So ist der Schwellwert M_{S1} kleiner als der für das Anlegen des Fadens maßgebliche Schwellwert M_{S2}. Der Schwellwert M_{S1} ist derart gewählt, dass die während einer Fadenführung auftretenden Belastungsschwankungen des Elektromotors 2 jeweils Ist-Werte des Betriebsparameters erzeugen, die unterhalb des Schwellwertes liegen. Nur für den Fall, dass eine größere Veränderung des Ist-Wertes des Betriebsparameters aufgrund eines Fadenwickels eintritt, lässt sich der Schwellwert überschreiten. In Fig. 4 ist diese Situation zum Zeitpunkt t₃ dargestellt. Zur Zeit t₃ liegt ein Fadenwickel am Umfang des Galettenwickels 1 vor und der Elektromotor 2 wird erneut gestoppt.

Das erfindungsgemäße Verfahren und die erfindungsgemäße Liefervorrichtung stehen in unmittelbarem Zusammenhang, um innerhalb einer Bearbeitungsstelle innerhalb einer Textilmaschine eine sichere Fadenführung zu gewährleisten. Insoweit ist die Erfindung besonders geeignet, um Fadenführungen in Textilmaschinen mit gleichzeitiger Fadenwickelüberwachung auszuführen.

### Bezugszeichenliste

- 1: Galettenmantel
- 2: Elektromotor
- 3: Motorwelle
- 4: BLDC-Motor
- 5: Steuerelektronik
- 8: Lagergehäuse
- 9: Wälzlager
- 10: Rotor
- 11: Stator
- 12: Motorträger
- 13: Elektrogehäuse
- 14: Platine
- 15: Leistungsmodul
- 16: Messmittel
- 17: Wechselrichter
- 18: Speichermittel
- 19: Mikroprozessor
- 20: Datenleitung
- 21: Versorgungsleitung
- 22: Maschinensteuereinheit
- 23: Leuchtdiode
- 24: Reibmittel
- 25: Stift
- 26: Reibfläche
- 27: Träger
- 28: Rolle
- 29: Faden
- 30: Fadenwickel

## Patentansprüche

1. Verfahren zum Erkennen eines Fadenwickels (30) am Umfang eines angetriebenen Galettenmantels (1) einer Liefervorrichtung, bei welchem der Galettenmantel (1) durch eine Motorwelle (3) eines Elektromotors (2) angetrieben wird, wobei der Galettenmantel (1) gemeinsam mit einer drehbar gelagerten Rolle (28) zum Führen eines Fadens (29) in mehreren Umschlingungen zusammenwirkt, **dadurch gekennzeichnet, dass** ein physikalischer Betriebsparameter des Elektromotors (2) fortlaufend überwacht wird, wobei ein momentaner Ist-Wert des Betriebsparameters mit einem gespeicherten Schwellwert des Betriebsparameters abgeglichen wird,
dass der Elektromotor (2) zum Antreiben des Galettenmantels (1) in mehreren Betriebsarten gesteuert wird, wobei den Betriebsarten separate Überwachungsalgorithmen mit separaten Schwellwertvorgaben zugeordnet sind, und
dass eine der Betriebsarten die Steuerung des Elektromotors (2) beim Anlegen eines Fadens (29) an den Galettenmantel (1) bestimmt, wobei der zugeordnete Überwachungsalgorithmus dem Schwellwert eine kritische Zeitdauer der Unter- oder Überschreitung zuweist.

2. Verfahren nach Anspruch 1,
**dadurch gekennzeichnet, dass**
ein Betriebsdrehmoment des Elektromotors (2) als physikalischer Betriebsparameter überwacht wird.

3. Verfahren nach Anspruch 2,
**dadurch gekennzeichnet, dass**
der Ist-Wert des Betriebsdrehmoment aus Messwerten zumindest einer Motorkenngröße insbesondere einem Motorstrom ermittelt wird.

4. Verfahren nach einem der Ansprüche 1 bis 3,
**dadurch gekennzeichnet, dass**
an dem Fadenwickel (30) zur Erzeugung eines auf den Galettenmantel (1) einwirkenden Bremsmomentes eine Reibfläche (26) wirkt, die im Abstand zum Galettenmantel (1) durch ein stationäres Reibmittel (24) gebildet wird.

5. Verfahren nach einem der Ansprüche 1 bis 4,
**dadurch gekennzeichnet, dass**
bei einer unzulässigen Unter- oder Überschreitung des Schwellwertes des Betriebsparameters ein Störsignal erzeugt wird und/oder der Elektromotor (2) selbsttätig abgeschaltet wird.

6. Verfahren nach Anspruch 1,
**dadurch gekennzeichnet, dass**
eine der Betriebsarten die Steuerung des Elektromotors (2) beim Führen eines Fadens (29) am Umfang des Galettenmantels (1) bestimmt.

7. Liefervorrichtung zum Führen eines Fadens (29), mit einem Elektromotor (2) und mit einem an einer Motorwelle (3) drehfest angeordneten Galettenmantel (1), wobei der Galettenmantel (1) gemeinsam mit einer drehbar gelagerten Rolle (28) zum Führen eines Fadens (29) in mehreren Umschlingungen zusammenwirkt, **dadurch gekennzeichnet, dass** der Elektromotor (2) durch einen bürstenlosen Synchronmotor (4) (BLDC-Motor) gebildet ist und wobei eine Steuerelektronik (5) des BLDC-Motors (4) derart ausgelegt ist, um einen am Galettenmantel (1) gebildeten Fadenwickel (30) zu erkennen,
dass die Steuerelektronik (5) zumindest ein Messmittel (16) zur Überwachung eines Betriebsparameters des Elektromotors (2) und ein Speichermittel (18) zum Speichern eines Schwellwertes des Betriebsparameters aufweist, dass der Elektromotor (2) zum Antreiben des Galettenmantels (1) in mehreren Betriebsarten durch die Steuerelektronik (5) gesteuert werden kann, wobei den Betriebsarten separate Überwachungsalgorithmen mit separaten Schwellwertvorgaben zugeordnet sind, und
dass eine der Betriebsarten die Steuerung des Elektromotors (2) beim Anlegen eines Fadens (29) an den Galettenmantel (1) bestimmt, wobei der zugeordnete Überwachungsalgorithmus dem Schwellwert eine kritische Zeitdauer der Unter- oder Überschreitung zuweist.

8. Liefervorrichtung nach Anspruch 7,
**dadurch gekennzeichnet, dass**
das Messmittel (16) zur Überwachung des Betriebsparameters als ein Strommesser zur Messung eines Motorstroms ausgebildet ist.

9. Liefervorrichtung nach Anspruch 7 oder 8,
**dadurch gekennzeichnet, dass**
dem Galettenmantel (1) mit einem kurzen Abstand ein Reibmittel (24) zugeordnet ist, welcher gegenüberliegend zum Galettenmantel (1) eine Reibfläche (26) aufweist.

10. Liefervorrichtung nach Anspruch 9,
**dadurch gekennzeichnet, dass**
das Reibmittel (24) durch einen Stift (25) gebildet ist, der sich koaxial zum Galettenmantel (1) erstreckt.

11. Liefervorrichtung nach einem der Ansprüche 7 bis 10,
**dadurch gekennzeichnet, dass**
die Steuerelektronik (5) mit einer Leuchtdiode (23) und/oder einer Maschinensteuereinheit (22) verbunden ist.

12. Liefervorrichtung nach einem der Ansprüche 7 bis 11,
**dadurch gekennzeichnet, dass**
der BLDC-Motor (4) und der Galettenmantel (1) eine Baueinheit bilden, wobei die Motorwelle (3) auskragend in einem Lagergehäuse (8) gelagert ist, wobei die Steuerelektronik (5) in einem Elektrogehäuse (13) gekapselt ist und wobei ein Motorträger (12) zur Aufnahme eines Stators (11) zwischen dem Lagergehäuse (8) und dem Elektrogehäuse (13) gehalten ist.

## Claims

1. Method for detecting a thread lap (30) on the circumference of a driven godet jacket (1) of a supplying device, in which the godet jacket (1) is driven by a motor shaft (3) of an electric motor (2), wherein the godet jacket (1) interacts jointly with a rotatably mounted roller (28) to guide a thread (29) in multiple wraps, **characterized in that**
a physical operating parameter of the electric motor (2) is monitored continuously, an instantaneous actual value of the operating parameter being compared with a stored threshold value of the operating parameter,
**in that** the electric motor (2) for driving the godet jacket (1) is controlled in multiple operating modes, the operating modes being assigned separate monitoring algorithms with separate threshold value predefinitions, and
**in that** one of the operating modes determines the control of the electric motor (2) when laying a thread (29) on the godet jacket (1), the associated monitoring algorithm allocating the threshold value a critical time period for the undershoot or overshoot.

2. Method according to Claim 1,
**characterized in that**
an operating torque of the electric motor (2) is monitored as a physical operating parameter.

3. Method according to Claim 2,
**characterized in that**
the actual value of the operating torque is determined from measured values of at least one motor characteristic variable, in particular a motor current.

4. Method according to one of Claims 1 to 3,
**characterized in that**
in order to produce a braking moment acting on the godet jacket (1), a frictional surface (26) which is formed by a stationary frictional means (24) at a distance from the godet jacket (1) acts on the thread lap (30).

5. Method according to one of Claims 1 to 4,
**characterized in that**
in the event of the operating parameter impermissibly undershooting or overshooting the threshold value, a fault signal is generated and/or the electric motor (2) is shut down automatically.

6. Method according to Claim 1,
**characterized in that**
one of the operating modes determines the control of the electric motor (2) when guiding a thread (29) on the circumference of the godet jacket (1).

7. Supplying device for guiding a thread (29), comprising an electric motor (2) and comprising a godet jacket (1) co-rotationally arranged on a motor shaft (3), wherein the godet jacket (1) interacts jointly with a rotatably mounted roller (28) to guide a thread (29) in multiple wraps, **characterized in that** the electric motor (2) is formed by a brushless synchronous motor (4) (BLDC motor) and wherein control electronics (5) of the BLDC motor (4) are designed in such a way as to detect a thread lap (30) formed on the godet jacket (1), **in that** the control electronics (5) have at least one measuring means (16) for monitoring an operating parameter of the electric motor (2) and a storage means (18) for storing a threshold value of the operating parameter, **in that** the electric motor (2) for driving the godet jacket (1) can be controlled by the control electronics (5) in multiple operating modes, the operating modes being assigned separate monitoring algorithms with separate threshold value pre-definitions, and **in that** one of the operating modes determines the control of the electric motor (2) when laying a thread (29) on the godet jacket (1), the associated monitoring algorithm allocating the threshold value a critical time period for the undershoot or overshoot.

8. Supplying device according to Claim 7,
**characterized in that**
the measuring means (16) for monitoring the operating parameter is formed as an ammeter for measuring a motor current.

9. Supplying device according to Claim 7 or 8,
**characterized in that**
a frictional means (24), which has a frictional surface (26) located opposite the godet jacket (1), is assigned to the godet jacket (1) at a short distance.

10. Supplying device according to Claim 9,
**characterized in that**
the frictional means (24) is formed by a pin (25) which extends coaxially with respect to the godet jacket (1).

11. Supplying device according to one of Claims 7 to 10,
**characterized in that**
the control electronics (5) are connected to a light-emitting diode (23) and/or a machine control unit (22).

12. Supplying device according to one of Claims 7 to 11,
**characterized in that**
the BLDC motor (4) and the godet jacket (1) form one structural unit, wherein the motor shaft (3) is mounted in a projecting manner in a bearing housing (8), wherein the control electronics (5) are encapsulated in an electric housing (13), and wherein a motor carrier (12) for holding a stator (11) is held between the bearing housing (8) and the electric housing (13).

## Revendications

1. Procédé de reconnaissance d'un enroulement de fil (30) sur le pourtour d'une enveloppe de galette (1) entraînée d'un dispositif de délivrance, avec lequel l'enveloppe de galette (1) est entraînée par un arbre de moteur (3) d'un moteur électrique (2), l'enveloppe de galette (1) coopérant conjointement avec un rouleau (28) supporté à rotation pour guider un fil (29) dans plusieurs enroulements, **caractérisé en ce qu'**un paramètre de fonctionnement physique du moteur électrique (2) est continuellement surveillé, une valeur réelle momentanée du paramètre de fonctionnement étant comparée avec une valeur de seuil mémorisée du paramètre de fonctionnement,
**en ce que** le moteur électrique (2) est commandé pour entraîner l'enveloppe de galette (1) dans plusieurs modes de fonctionnement, des algorithmes de surveillance séparés ayant des valeurs de seuil prescrites séparées étant associés aux modes de fonctionnement, et
**en ce que** l'un des modes de fonctionnement détermine la commande du moteur électrique (2) lors de l'application d'un fil (29) contre l'enveloppe de galette (1), l'algorithme de surveillance associé assignant à la valeur de seuil une durée critique du franchissement vers le bas ou vers le haut.

2. Procédé selon la revendication 1, **caractérisé en ce qu'**un couple de service du moteur électrique (2) est surveillé en tant que paramètre de fonctionnement physique.

3. Procédé selon la revendication 2, **caractérisé en ce que** la valeur réelle du couple de service est déterminée à partir de valeurs mesurées d'au moins une grandeur caractéristique du moteur, notamment d'un courant du moteur.

4. Procédé selon l'une des revendications 1 à 3, **caractérisé en ce qu'**une surface de frottement (26), qui est formée à l'écart de l'enveloppe de galette (1) par un moyen de frottement (24) fixe, agit sur l'enroulement de fil (30) en vue de générer un moment de freinage qui agit sur l'enveloppe de galette (1).

5. Procédé selon l'une des revendications 1 à 4, **caractérisé en ce qu'**en cas de franchissement non autorisé vers le bas ou le haut de la valeur de seuil du paramètre de fonctionnement, un signal de défaut est généré et/ou le moteur électrique (2) est automatiquement mis hors tension.

6. Procédé selon la revendication 1, **caractérisé en ce que** l'un des modes de fonctionnement détermine le fonctionnement du moteur électrique (2) lors du guidage d'un fil (29) sur le pourtour de l'enveloppe de galette (1).

7. Dispositif de délivrance destiné à guider un fil (29), comprenant un moteur électrique (2) et comprenant une enveloppe de galette (1) montée solidaire en rotation sur l'arbre de moteur (3), l'enveloppe de galette (1) coopérant conjointement avec un rouleau (28) supporté à rotation pour guider un fil (29) dans plusieurs enroulements, **caractérisé en ce que** le moteur électrique (2) est formé par un moteur synchrone sans balais (4) (moteur BLDC) et une électronique de commande (5) du moteur BLDC est configurée de manière à reconnaître un enroulement de fil (30) formé sur l'enveloppe de galette (1),
**en ce que** l'électronique de commande (5) possède au moins un moyen de mesure (16) destiné à surveiller un paramètre de fonctionnement du moteur électrique (2) et un moyen de mémorisation (18) destiné à mémoriser une valeur de seuil du paramètre de fonctionnement, **en ce que** le moteur électrique (2) peut être commandé par l'électronique de commande (5) pour entraîner l'enveloppe de galette (1) dans plusieurs modes de fonctionnement, des algorithmes de surveillance séparés ayant des valeurs de seuil prescrites séparées étant associés aux modes de fonctionnement, et
**en ce que** l'un des modes de fonctionnement détermine la commande du moteur électrique (2) lors de l'application d'un fil (29) contre l'enveloppe de galette (1), l'algorithme de surveillance associé assignant à la valeur de seuil une durée critique du franchissement vers le bas ou vers le haut.

8. Dispositif de délivrance selon la revendication 7, **caractérisé en ce que** le moyen de mesure (16) destiné à surveiller le paramètre de fonctionnement est réalisé sous la forme d'un instrument de mesure du courant destiné à mesurer un courant du moteur.

9. Dispositif de délivrance selon la revendication 7 ou 8, **caractérisé en ce qu'**un moyen de frottement (24) est associé à l'enveloppe de galette (1) à une courte distance, lequel possède une surface de frottement (26) à l'opposé de l'enveloppe de galette (1).

10. Dispositif de délivrance selon la revendication 9, **caractérisé en ce que** le moyen de frottement (24) est formé par une broche (25) qui s'étend de manière coaxiale par rapport à l'enveloppe de galette (1).

11. Dispositif de délivrance selon l'une des revendications 7 à 10, **caractérisé en ce que** l'électronique de commande (5) est reliée à une diode électroluminescente (23) et/ou une unité de commande de machine (22).

12. Dispositif de délivrance selon l'une des revendications 7 à 11, **caractérisé en ce que** le moteur BLDC (4) et l'enveloppe de galette (1) forment une unité modulaire, l'arbre de moteur (3) étant supporté en saillie dans un logement de palier (8), l'électronique de commande (5) étant encapsulée dans un coffret électrique (13) et un porte-moteur (12) destiné à accueillir un stator (11) étant maintenu entre le logement de palier (8) et le coffret électrique (13).
